# EUROPÄISCHE PATENTSCHRIFT

(11) **EP 0 044 312 B1**
(45) Veröffentlichungstag und Bekanntmachung des Hinweises auf die Patenterteilung: **16.05.1984**
(21) Anmeldenummer: 81900057.1
(22) Anmeldetag: 24.12.1980
(51) Int. Cl.: B22D 37/00, B22D 39/04, G05D 9/04

(54) **EINRICHTUNG ZUM DOSIERTEN ABGIESSEN EINER METALLSCHMELZE IN GIESSFORMEN**
ARRANGEMENTS FOR THE CONTROLLED SUPPLY OF A MELTED METAL IN A MOLDING FORM
INSTALLATION POUR DELIVRER DE FACON MESUREE UN METAL FONDU DANS UNE FORME DE MOULAGE

(30) Priorität: 24.01.1980 CH 570/80
(43) Veröffentlichungstag der Anmeldung: 27.01.1982
(73) Patentinhaber: GEORG FISCHER AKTIENGESELLSCHAFT, CH-8201 Schaffhausen (CH)
(72) Erfinder: LANG, Fritz, CH-8448 Uhwiesen (CH)
(86) Internationale Anmeldenummer: CH8000161
(87) Internationale Veröffentlichungsnummer: WO8102125

## Beschreibung

Die Erfindung betrifft eine Einrichtung gemäß dem Oberbegriff des 1. Patentanspruches.

Derartige Einrichtungen gehen z. B. aus der Zeitschrift »Gießerei«, Heft Nr. 10 vom 12. Mai 1977, Seiten 263-267, Fig. 9c hervor. Ein Signalumformer steuert in Abhängigkeit vom gemessenen Behälterfüllungsgrad den Stopfenhub, wobei die gesamte Gießzeit für das Abgießen pro Gießform vorgegeben ist. Dadurch können konstante Gießgeschwindigkeiten bzw. Gießmengen bei unterschiedlichen Badhöhen erreicht werden.

Die Wiegevorrichtung weist gewöhnlich mehrere Meßdosen auf, die ein elektrisches Regelsignal erzeugen und einem Schrittmotor, der einen einer Stopfenhubhöhe entsprechenden Anschlag verstellt, zuleiten. Das Öffnen und Schließen des Stopfens erfolgt durch einen Druckluftzylinder.

Als nachteilig muß gewertet werden, daß sowohl pneumatische als auch elektrische Apparaturen vorhanden sind und daß elektrische Apparatur samt elektrischen Leitungen in unmittelbarer Nähe eines mit Metallschmelze gefüllten Behälters angeordnet ist. In der rauhen, heißen und staubigen Atmosphäre einer Gießerei ist diese elektrische Apparatur besonders gefährdet.

Es ist daher Aufgabe der Erfindung, die obengenannten Nachteile zu beseitigen und ausgehend vom Stand der Technik eine Einrichtung vorzuschlagen, die einfacher und billiger zu gestalten ist, die störungsunanfälliger ist und die, wenn Störungen auftreten, schneller wieder in Stand gestellt werden kann.

Diese Aufgabe wird erfindungsgemäß gelöst durch die Merkmale des 1. Patentanspruches. Weitere, vorteilhafte Ausgestaltungen gehen aus den Unteransprüchen hervor.

Dadurch, daß die gesamte Apparatur - Wiegen, Regeln, Betätigen - pneumatisch gestaltet ist, wird die Einrichtung einfacher und billiger, und es entfällt der Umweg über Motoren. Zudem wird sie weniger anfällig für Störungen, die oft im elektrischen Teil auftreten. Bei Störungen sind nur Monteure eines einzigen Fachgebietes zuständig, was sich positiv auf die Störungsdauer auswirkt.

Die Erfindung wird nunmehr anhand eines in der Zeichnung dargestellten Ausführungsbeispiels näher erläutert.

Die Zeichnungsfigur zeigt eine erfindungsgemäße Einrichtung.

Ein Stopfenbehälter 1 zum dosierten Abgießen einer Metallschmelze in eine Mehrzahl gleicher Gießformen ist ausgerüstet mit einer Betätigungsvorrichtung 2, im gezeigten Beispiel einem Membranantrieb, zur axialen Auf- und Abbewegung eines Stopfens 3. Der Membranantrieb 2 wird von einem pneumatischen Stellungsregler 7 derart geregelt, daß bei fallender Badhöhe der Schmelze 8 die Ausflußmenge in eine Gießform konstant gehalten wird.

Die Wiegevorrichtung ist derart gestaltet, daß der Behälter 1 an einer Seite in einem Kipplager 9 kippbar gelagert ist, während er an der gegenüberliegenden Seite durch eine Feder 13 abgestützt ist, die je nach Inhalt bzw. Badhöhe mehr oder weniger zusammengedrückt wird. An der Seite der Feder 13 befindet sich ein der Wiegevorrichtung zugeordneter, pneumatischer Stellungsumformer 14, der mit einem am Behälter 1 befestigten Arm 15 des Behälters 1 verbunden ist.

Der Stellungsumformer 14, auf den der Ausschlag des Armes 15 übertragen wird, erzeugt ein pneumatisches Steuersignal in der Steuerleitung 19, das proportional ist mit dem Inhalt, d. h. der Schmelzmenge, des Behälters. Die Leitung 19 führt zu einem Multiplikationsglied 20. Ebenfalls mit dem Multiplikationsglied 20 verbunden ist eine Leitung 21, die von einem Sollwertgeber 22 kommt. Durch die Sollwertvorgabe des Sollwertgebers 22 kann die Systemluft 23 auf einen bestimmten Grundeinstellungswert gedrosselt werden, der mit einem bestimmten Anfangshub des Stopfens 3 übereinstimmt. Das vom Multiplikationsglied 20 ausgehende Signal wird über Leitung 28, die noch ein Dreiweg-Magnetventil 29 für Entlüftungszwecke aufweist, dem Stellungsregler 7 zugeleitet. Der Stellungsumformer 14 steht also über den Stellungsregler 7 mit dem Membranantrieb 2 in Wirkungsverbindung, wobei der dem stetig veränderlichen Inhalt des Behälters proportionale Steuerdruck im Glied 20 den Steuerdruck der Grundeinstellung und dadurch den Stopfenhub korrigiert.

Mit einem pneumatischen Differentialrelais 32, das über eine Eingangsleitung 33 und eine Ausgangsleitung 34 zwischen dem Multiplikationsglied 20 und dem Stellungsregler 7 eingefügt werden kann, ist es möglich, während eines Abgusses von einer hohen auf eine kleinere Abflußmenge umzuschalten. Die für die betreffende Form erforderliche Gießcharakteristik wird anfangs vom Bedienungsmann empirisch festgelegt. Als Beispiel kann eine Gesamtgießzeit von 20 Sekunden in zwei Zeitabschnitte von je 10 Sekunden aufgeteilt sein, wobei im ersten Zeitabschnitt eine maximale Ausflußmenge und im zweiten Zeitabschnitt die halbe Ausflußmenge verlangt wird. Dann wird mittels Knopf 35 auf dem Differentialrelais 32 Faktor 0,5 eingestellt, so daß der Steuerdruck in Leitung 33 von z. B. 1,8 bar einen Ausgangsdruck in Leitung 34 von 1,4 bar (der Überdruck wird halbiert) erzeugt. Ein Zeitrelais 39 im Steuerschrank ist mit einem zwischen den Leitungen 28 und 34 angeordneten Dreiweg-Ventil 40 verbunden und bestimmt die Dauer der Zeitabschnitte und die Gesamtgießzeit. An die Stelle des Differentialrelais 32 kann auch ein anderes Programmgerät oder eine Steuerung für mehrstufige oder stetige Veränderung der Ausflußmenge treten. Auch können mehrere Differentialrelais und Zeitrelais zur Anwendung kommen.

## Patentansprüche

1. Einrichtung zum dosierten Abgießen einer Metallschmelze in Gießformen,
- mit einem Stopfenbehälter (1),
- mit einer Betätigungsvorrichtung (2) zur axialen Bewegung des Stopfes (3),
- mit einer Wiegevorrichtung für den Behälter, der ein Stellungsumformer (14) zugeordnet ist, der ein dem Inhalt des Behälters proportionales Steuersignal erzeugt, wobei der Stellungsumformer (14) mit der Betätigungsvorrichtung (2) in Wirkungsverbindung steht.
dadurch gekennzeichnet, daß
- die Betätigungsvorrichtung (2) eine pneumatische Vorrichtung ist,
- ein pneumatischer Stellungsregler (7) vorhanden ist, der die Betätigungsvorrichtung regelt,
- der Stellungsumformer (14) ein pneumatischer Umformer ist, der mit dem Stellungsregler (7) in Wirkungsverbindung steht,
wobei der Stellungsumformer (14) an einer Seite des Behälters angeordnet ist und der Behälter (1) an der gegenüberliegenden Seite kippbar gelagert ist.

2. Einrichtung nach Anspruch 1, dadurch gekennzeichnet, daß die Betätigungsvorrichtung (2) ein Membranantrieb ist.

3. Einrichtung nach Anspruch 1 oder 2, dadurch gekennzeichnet, daß ein oder mehrere pneumatische Differentialrelais (32) zwischen dem Stellungsumformer (14) und dem Stellungsregler (7) einfügbar sind.

4. Einrichtung nach Anspruch 3, dadurch gekennzeichnet, daß ein oder mehrere Zeitrelais (39) vorhanden sind, die die Gesamtgießzeit und die Zeitabschnitte bestimmen, in denen die Differentialrelais (32) wirken.

5. Einrichtung nach Anspruch 1 oder 2, dadurch gekennzeichnet, daß ein pneumatisches Steuergerät zur Erzielung einer mehrstufigen oder stetigen Veränderung der Ausflußmenge zwischen dem Stellungsformer (14) und dem Stellungsregler (7) einfügbar ist.

## Claims

1. Arrangement for the controlled pouring of a molten metal in casting moulds,
- with a stoppered container (1),
- with an actuating device (2) for the axial movement of the stopper (3),
- with a cradle device for the container, with which is associated a position transducer (14) which produces a control signal proportional to the contents of the container, wherein the position transducer (14) is in operative connection with the actuating device (2),
characterized in that
- the actuating device (2) is a pneumatic device,
- there is a pneumatic position regulator (7) which controls the actuating device,
- the position tranducer (14) is a pneumatic transducer which is in operative connection with the position regulator (7),
wherein the position transducer (14) is arranged at one side of the container, and the container (1) is mounted tiltably on the opposite side.

2. Arrangement according to claim 1, characterized in that the actuating device (2) is a diaphragm drive.

3. Arrangement according to claim 1 or 2, characterized in that one or several pneumatic differential relays (32) can be inserted between the position transducer (14) and the position regulator (7).

4. Arrangement according to claim 3, characterized in that there are one or several time relays (39) which determine the entire casting time and the time periods in which the differential relays (32) work.

5. Arrangement according to claim 1 or 2, characterized in that a pneumatic control device for achieving a multistage or constant change in the outflow amount can be inserted between the position transducer (14) and the position regulator (7).

## Revendications

1. Installation pour la coulée dosée d'un bain de métal en fusion dans des moules, comportant:
- un récipient à tampon (1),
- un dispositif d'actionnement (2) pour assurer un mouvement axial du tampon (3),
- un dispositif de pesée pour le récipient, qui est associé à un convertisseur de position (14), qui produit un signal de commande proportionnel au contenu du récipient, le convertisseur de position (14) coopérant avec le dispositif d'actionnement (2),
caractérisé en ce que:
- le dispositif d'actionnement (2) est un dispositif pneumatique,
- il est prévu un régulateur pneumatique de position (7) qui règle le dispositif d'actionnement,
- le convertisseur de position (14) est un convertisseur pneumatique qui coopère avec le régulateur de position (7),
le convertisseur de position (14) étant disposé d'un côté du récipient et le récipient (1) étant monté de façon basculante sur le côté opposé.

2. Installation selon la revendication 1, caractérisé en ce que le dispositif d'actionnement (2) et un entraînement à membrane.

3. Dispositif selon la revendication 1 ou 2, caractérisé en ce qu'un un ou plusieurs relais différentiels pneumatiques (32) peuvent être interposés entre le convertisseur de position (14) et le régulateur de position (7).

4. Installation selon la revendication 3, caractérisée en ce qu'il est prévu un ou plusieurs relais de temporisation (39) qui déterminent le temps total de coulée et les intervalles de temps dans lesquels agissent les relais différentiels (32).

5. Installation selon la revendication 1 ou 2, caractérisée en ce qu'un appareil pneumatique de commande servant à produire une variation en plusieurs échelons ou constante de la quantité sortante peut être interposé entre le convertisseur de position (14) et le régulateur de position (7).
